# EUROPÄISCHE PATENTSCHRIFT

(11) **EP 2 392 408 B1**
(45) Veröffentlichungstag und Bekanntmachung des Hinweises auf die Patenterteilung: **06.04.2016**
(21) Anmeldenummer: 11168250.6
(22) Anmeldetag: 31.05.2011
(51) Int. Cl.: B05C 5/02, B05B 15/02

(54) **Vorrichtung zum Auftragen von Leim sowie Verfahren zum Reinigen derselben**
Device for applying glue and method for cleaning same
Dispositif d'application de colle et procédé de nettoyage de celui-ci

(30) Priorität: 02.06.2010 DE 102010029676
(43) Veröffentlichungstag der Anmeldung: 07.12.2011
(73) Patentinhaber: Windmöller & Hölscher KG, 49525 Lengerich (DE)
(72) Erfinder: Lamkemeyer, Andreas, 49124 Georgsmarienhütte (DE); Klang, Ralf, 49525 Lengerich (DE); Daher, Marco, 49134 Wallenhorst (DE); Seeberger, Achim, 49525 Lengerich (DE)

(56) Entgegenhaltungen:
- EP-A1- 2 002 898
- EP-A1- 2 163 312
- EP-A2- 0 844 068
- WO-A1-2004/030829
- JP-A- 10 028 917
- US-A- 5 700 322
- US-A1- 2001 042 507
- US-A1- 2003 080 205

## Beschreibung

Die Erfindung betrifft eine Vorrichtung zum Auftragen von Leim auf Bereiche von Papier- oder Kunststoffbahnen oder von Papier- oder Kunststoffbahnabschnitten zur Herstellung von Säcken, vorzugsweise von Papiersäcken, nach dem Oberbegriff des Anspruchs 1 sowie ein Verfahren zum Reinigen einer solchen Vorrichtung nach dem Oberbegriff des Anspruchs 6.

Eine eingangs erwähnte Vorrichtung ist in der Anmeldung DE 103 09 893 ausführlich beschrieben. Bei der Herstellung von Papiersäcken müssen verschiedene Bestandteile mit Klebstoff versehen werden. Zunächst wird aus einer Bahn oder mehreren Bahnen, die zunächst eine - oft mehrlagige - Bahn bilden, ein Schlauch gebildet, wobei in Längsrichtung eine oder mehrere Leimspuren auf die Bereiche der Bahn aufgetragen werden, die anschließend mit anderen Bereichen der Bahn überlappt werden (so genannte Schlauchbildung). Die Bahnen können aus Papier und/oder Kunststoff bestehen. Aus dem gebildeten Schlauch werden Schlauchstücke vereinzelt, an die später Böden angeformt werden, wobei zur Verklebung der Böden wiederum Klebstoff auf Teile dieser Schlauchstücke aufzutragen ist. Als Klebstoff wird häufig Stärkeleim verwendet. In den folgenden Teilen dieser Anmeldung wird daher anstelle des Wortes Klebstoff auch das Wort Leim verwendet, ohne dass dabei der Gegenstand der Erfindung eingeschränkt ist.

In der DE 103 09 893 wird nun vorgeschlagen, anstelle von seit Jahrzehnten verwendeten Klebstoffauftragswalzen, die formatabhängige Klischees tragen, Vorrichtungen zu verwenden, die das formatmäßige Auftragen des Klebstoffs mittels Leimventile durchführen. Durch zeitlich passendes Ansteuern einzelner Ventile kann das aufgetragene Format beeinflusst werden. Solche Vorrichtungen umfassen oft eine Düseneinheit mit mehreren Leimaustrittsöffnungen und Leimzuführleitungen zu diesen Leimaustrittsöffnungen. Weiterhin sind die Leimventile an dieser Düseneinheit angeordnet, über die die Leimzuführleitungen und damit die Leimaustrittsöffnungen selektiv mit Leim versorgbar sind. Die Düseneinheit umfasst zudem zumindest eine Leimkammer, mit der der Leim bereitstellbar ist. Über weitere Leimleitungen ist der Leim aus der Leimkammer an die einzelnen Leimventile heranführbar. Die Düseneinheit ist oft zweiteilig aufgebaut, wobei in einer Düsenplatte in der Regel die Leimaustrittsöffnungen und Leimzuführleitungen eingebracht sind. Der Düsenkopf trägt oft die Leimventile sowie die Leimkammer.

Eine der in der DE 103 09 893 offenbarte Einrichtung ähnliche Vorrichtung kann auch zum Erzeugen der Leimspuren vor der Schlauchbildung verwendet werden.

Da der sowieso schon sehr zähflüssige Leim eintrocknen kann, ist eine rechtzeitige Reinigung der Leim führenden Komponenten, insbesondere der Leimventile, unabdingbar. Daher umfasst die genannte Vorrichtung einen Anschluss für ein Reinigungsfluid, wie beispielsweise Wasser. Wird das Format der zu produzierenden Säcke umgestellt, so muss die Vorrichtung vollständig gereinigt werden, um insbesondere die Ventile, die bei der folgenden Produktionscharge nicht benötigt werden, zu säubern, so dass sie funktionsfähig bleiben. Dazu wird das Reinigungsfluid in die Leimkammer eingeführt, so dass diese und die sich daran anschließenden Leim führenden Komponenten gespült werden können.

Diese vollständige Reinigung ist jedoch zeitraubend und damit teuer, da in dieser Zeit keine Produktion erfolgen kann. Zudem ist die Reinigung von Ventilen, die im Anschluss wieder zum Leimauftrag verwendet werden, überflüssig.

Die Druckschrift US 2003/0080205 A1 zeigt eine Vorrichtung, bei der eine von der Leimkammer unabhängige Fluidkammer vorgesehen ist, mit welcher das Reinigungsfluid zuführbar ist. Der Anschluss für das Reinigungsfluid ist nun nicht mehr, wie aus dem Stand der Technik bekannt, an der Leimkammer, sondern an der Fluidkammer angeordnet. Damit ist es nun nicht mehr notwendig, die zum Teil erhebliche Leimmenge aus der Leimkammer zu entnehmen, um Teile der Leim führenden Teile zu reinigen. Bereits diese Möglichkeit führt dazu, dass das Reinigen einzelner Leim führender Teile schneller als im Stand der Technik erfolgt, so dass Zeit und damit Kosten einsparbar sind.

Auch die Druckschriften EP 0 844 068 A2 und EP 2 163 312 A1 zeigen separate Fluidzuführleitungen.

Die Aufgabe der vorliegenden Erfindung ist es, eine Vorrichtung vorzuschlagen, mit der ein Eintritt von Leim in die Fluidleitungen und/oder die Fluidkammer verhinderbar ist..

Die Aufgabe wird durch die Merkmale des Anspruchs 1 gelöst. Demnach beinhaltet jede Fluidleitung ein Rückschlagventil.

In einer besonders bevorzugten Ausgestaltung sind Fluidleitungen vorgesehen, welche in Leimleitungen oder in Leimzuführleitungen münden. Damit ist es möglich, das Reinigungsfluid von der Fluidkammer aus an die Leim führenden Teile heranzuführen, wobei dies insbesondere im Bereich der Ventile erfolgt. Um die Leim führenden Teile zu reinigen, wird die Leimkammer hydraulisch verschlossen und das Reinigungsfluid unter Druck gesetzt. Münden die Fluidleitungen in den Leimzuführleitungen, so können die auf diese Weise auf einfache und schnelle Weise alle Leimaustrittsöffnungen, also die Stellen des Leimleitungssystems, die mit der Außenluft in Kontakt treten, gereinigt werden. Stromaufwärts des Leimleitungssystems verbleibt der Leim in den Leim führenden Teile, jedoch gelangt keine Außenluft an den Leim, was zum Festtrocknen des Leims führen würde. Das Reinigen dieser recht kurzen Leim führenden Teile kann sehr schnell erfolgen. Es braucht keinerlei Leim entnommen werden.

Münden die Fluidleitungen jedoch in die Leimleitungen und wird dann das Reinigungsfluid unter Druck gesetzt, so werden die Ventile und die diesem Ventil zugehörigen Leim führenden Teile gereinigt, die geöffnet sind. Es ist also ein Reinigen von Ventile möglich, die beispielsweise für einen folgenden Auftrag nicht benötigt werden. Eine solche Reinigung kann sogar dann erfolgen, wenn ein neuer Auftrag bereits begonnen wurde. Eine Produktionsunterbrechung zum Zwecke der Reinigung Leim führender Teile ist damit nicht mehr notwendig.

In einer weiteren bevorzugten Ausgestaltung der Erfindung ist vorgesehen, dass jedem Leimventil zumindest eine Fluidleitung zugeordnet ist, wobei die Fluidleitung in der das Ventil mit Leim versorgenden Leimleitung mündet. Alternativ kann die Fluidleitung in der Leimzuführleitung (zwischen Ventil und Leimaustrittsöffnung) münden. Unabhängig von der Anordnung der Mündung ist es wichtig, jedem Ventil eine Fluidleitung zuzuordnen, so dass ein selektives Reinigen eines einzelnen Ventils und/oder der jeweils diesem Ventil zugeordneten Leim führenden Leitungen möglich ist.

Gegenstand der Erfindung ist weiterhin ein Verfahren zum Reinigen einer erfindungsgemäßen Vorrichtung, wie sie oben beschrieben ist. Dabei wird das Reinigungsfluid mit einer von der Leimkammer unabhängigen Fluidkammer zugeführt. Dabei wird das Reinigungsfluid durch ein Rückschlagventil geführt.

In einer weiteren Ausführungsform des genannten Verfahrens ist vorgesehen, dass die Leimkammer gegen Zufluss von Reinigungsfluid hydraulisch geschlossen wird. Dadurch wird verhindert, dass das Reinigungsfluid im Mündungsbereich der Fluidleitung in die Leim führenden Leitungen stromaufwärts gelangt und das Fluid sich mit dem Leim vermischt.

Vorteilhaft ist, dass einzelne Ventile, die gereinigt werden sollen, geöffnet werden. Dieses Öffnen erfolgt bevorzugt, wenn das Reinigungsfluid unter Druck gesetzt wird.

Weiterhin ist es vorteilhaft, wenn die Vorrichtung zum Auftragen von Leim vor dem Reinigen aus einer Betriebsposition, in der Leim auf Bereiche von Papier-oder Kunststoffbahnen oder Papier- oder Kunststoffbahnabschnitten zur Herstellung von Papiersäcken aufgetragen wird, in eine Reinigungsposition bewegt wird. In dieser Reinigungsposition kann insbesondere eine Einrichtung zum Auffangen und/oder Ableiten des Fluids und/oder des ausgespülten Leims vorgesehen sein, beispielsweise eine Auffangwanne.

In einer besonders bevorzugten Ausführungsform ist vorgesehen, das Reinigungsfluid mit einem Druck von mehr als 10 bar, vorzugsweise mehr als 20 bar beaufschlagt wird. Auf diese Weise kann eine zügige und insbesondere auch gründliche Reinigung erfolgen.

Weitere Ausführungsbeispiele der Erfindung gehen aus der gegenständlichen Beschreibung und den Ansprüchen hervor.

Die einzelnen Figuren zeigen:
- Fig. 1: eine erfindungsgemäße Vorrichtung
- Fig. 2: eine schematische Darstellung der Vorrichtung nach Figur 1
- Fig. 3: Abwandlung der Figur 2
- Fig. 4: eine weitere schematische Darstellung einer erfindungsgemäßen Vorrichtung
- Fig. 5: Einzelheiten einer bevorzugten Ausführungsform des Rückschlagventils

Fig. 1 zeigt eine erfindungsgemäße Vorrichtung zum Auftragen von Leim 1 auf Bereiche von Papier- und/oder Kunststoffbahnen 2 oder Papier- und/oder Kunststoffbahnabschnitten. Solche Vorrichtungen können beispielsweise in einer in der DE 103 09 893 beschriebenen Bodenlegeeinrichtung oder ein einer in der DE 10 2007 032 401 A1 offenbarten Schlauchmaschine genutzt werden.

Von Vorteil ist das Vorsehen der Vorrichtung in einer Schlauchmaschine, wie sie in der Figur 1 der DE 10 2007 032 401 A1 gezeigt ist. Zur näheren Erläuterung der Funktion dieser Schlauchmaschine wird auf die genannte Druckschrift verwiesen, deren Figur 1 und die zugehörige Figurenbeschreibung hiermit als in diese Anmeldung aufgenommen gilt. Die erfindungsgemäße Vorrichtung tritt insbesondere an die Stelle der dort genannten Querklebezylinder 12 und 13.

Die Vorrichtung zum Auftragen von Leim 1 wirkt gegen einen Gegendruckzylinder 3, über den eine Bahn 2 führbar ist. Die Bahn 2 kann mehrlagig sein. Es ist auch möglich, die Bahn über mehrere Führungswalzen zu führen und die Vorrichtung 1 zwischen zwei Walzen anzuordnen, so dass die Vorrichtung an einer Stelle auf die Bahn wirkt, an der sie frei geführt wird. In diesem Fall ist es einfacher, im Bereich der Bahn, insbesondere seitlich der Bahn, Auffangelemente anzuordnen, die das Fluid-/Leimgemisch während der Produktion auffangen.

Die Vorrichtung 1 umfasst eine Düseneinheit 4, die mehrere Bestandteile umfasst. Zunächst ist die Düsenplatte 5 zu nennen, die mehrere, über diese Düsenplatte verteilte Leimaustrittsöffnungen 6 umfasst, aus welchen Leim austreten und auf die Bahn 2 auftreffen kann. Die Verteilung der Leimaustrittsöffnungen 6 über die Düsenplatte kann den Erfordernissen entsprechend vorgesehen werden. In der angesprochenen Querklebung einer Schlauchmaschine können Leimaustrittsöffnungen einzeln nebeneinander quer zur Transportrichtung der Bahn 2 angeordnet sein.

Die Düsenplatte 5 ist an einem Düsenkopf 7 befestigt, der aus einem oder mehreren Einzelteilen bestehen kann. Im gezeigten Beispiel ist ein Düsenkopf dargestellt, der aus den drei Teilen 7a, 7b und 7c besteht. Der Düsenkopf kann im nicht dargestellten Maschinengestell oder an daran befestigten Komponenten gelagert sein. Weiterhin sind an dem Düsenkopf 7 mehrere Leimventile 8 angeordnet, von denen jedoch nur eines dargestellt ist. Schließlich stehen mit dem Düsenkopf 7 noch ein oder mehrere als Leimkanäle 9 bezeichnete Leimkammern in Verbindung. Im gezeigten Ausführungsbeispiel ist hiervon nur ein Leimkanal 9 gezeigt, der als Bohrung in den Teil 7b des Düsenkopfes 7 eingebracht ist.

Der Leimfluss erfolgt nun wie folgt: Über einen nicht gezeigten Anschluss, der mittels Pumpen aus einem Leimreservoir gespeist wird, gelangt Leim in den Leimkanal 9. Hiervon zweigen Leimleitungen 10 ab, wobei jedem Leimventil 8 vorteilhafterweise zumindest eine eigene Leimleitung zugeordnet ist. Mit diesem Leimventil 8 ist der Leimstrom unterbrechbar und herstellbar. Bei geöffnetem Leimventil 8 strömt der Leim weiter durch die Leimzuführleitung 11, die sich durch das Bauteil 7a weiter bis zur Leimaustrittsöffnung 6 fortsetzt.

In die Leimleitung 10 mündet mit einer Mündung 14 eine Fluidleitung 12, die ihren Startpunkt in der Fluidkammer 13 findet. Diese Fluidkammer 13 ist im gezeigten Ausführungsbeispiel außerhalb des Düsenkopfes 7 angeordnet, kann aber, ähnlich wie der Leimkanal 9, in ihm integriert sein. die Fluidkammer 13 und der Leimkanal 9 sind vorteilhafterweise parallel zueinander angeordnet.

Nahe der Mündung 14 ist in der Fluidleitung 12 ein Rückschlagventil 15 vorgesehen, welches sowohl ein Einströmen des Leims in die Fluidleitung 12 und in die Fluidkammer 13 als auch ein Zurückströmen des Reinigungsfluids, welches meist mit Leim vermischt ist, verhindert. Die Figur 5 zeigt Einzelheiten eines für die genannten Zwecke besonders bevorzugten Rückschlagventils.

Unterhalb der Düseneinheit 4 ist eine Auffangwanne 16 vorgesehen, die an einem geeigneten Bauteil befestigt ist und beispielsweise auf diese Weise mit dem nicht gezeigten Maschinengestell verbunden ist. Die Düseneinheit 4 kann um nicht gezeigte Lager geschwenkt werden, so dass die Leimaustrittsöffnungen oberhalb der Auffangwanne 16 positionierbar sind (so genannte Reinigungsposition), um etwa ein Auffangen des Fluid-/Leimgemisches während des Reinigungsvorgangs zu gewährleisten. In oder an der Auffangwanne 16 kann zudem ein Reinigungselement wie etwa ein Schwamm vorgesehen sein, mit dem sich an der Oberfläche der Düsenplatte 5 im Bereich der Leimaustrittsöffnung 6 ansammelnder Leim und/oder Reinigungsfluid abgestreift werden kann.

Die Figur 2 zeigt nun noch einmal die in Figur 1 gezeigte Anordnung der Leitungen 10, 11, 12, 14, Kammern 9, 13 und Ventile 8, 15 in schematischer Darstellung.

Die Figur 3 zeigt eine gegenüber der in der Figur 2 gezeigten Situation abgewandelte Anordnung der Funktionselemente 8- 15. Hier ist die Mündung 14 nicht in der Leimleitung 10, sondern in der Leimzuführleitung 11 angeordnet. Damit werden die zu reinigenden Leitungsabschnitte und damit die Reinigungszeit kurz gehalten.

Die Figur 4 zeigte eine weitere schematische Darstellung einer erfindungsgemäßen Vorrichtung, mit der der bereits mehrfach verwendete Begriff "hydraulisch schließen" näher erläutert werden soll. Die bereits anhand der Figuren 1 bis 3 erläuterten Komponenten der Vorrichtung sind auch in der Figur 4 mit gleichen Bezugszeichen versehen worden. Zusätzlich finden sich in dieser Figur 4 eine Zulaufleitung 20 zur Leimkammer 9, in der ein weiteres Ventil 21 angeordnet ist. Selbstverständlich kann sich das Ventil auch direkt an der Leimkammer 9 befinden und von der Zulaufleitung 20 gespeist werden. Auf gleiche Weise ist in oder an der Zulaufleitung 22 zur Fluidkammer 13 ein Ventil 23 angeordnet.

Beide Ventile 21, 23 sind als Schaltventile ausgebildet, mit denen der Zufluss zu den Kammern 9, 13 herstellbar oder unterbrechbar ist. Im Produktionsbetrieb ist das Ventil 21 geöffnet und das Ventil 23 geschlossen, so dass der Leim der Leimkammer 9 zugeführt und von dort über die bereits beschriebenen Leitungen und Ventile zu Leimaustrittöffnungen 6 geführt wird. Der Leim dabei kann das Rückschlagventil 15 nicht passieren und gelangt daher nicht in die Fluidkammer 13.

Soll nun jedoch ein bestimmtes Ventil 8 und die dazu gehörigen Leitungen 10 und 11 sowie zugehörige Leimaustrittsöffnung 6 gereinigt werden, so wird das Ventil 21 und alle nicht zu reinigenden Ventile 8 geschlossen oder geschlossen gehalten. Das oder die zu reinigenden Ventile 8 sowie das Ventil 23 werden nun geöffnet, so dass das Reinigungsfluid nun in die Leitung 12 bis zur Mündung 14 gelangt. Da der Weg in Richtung der Leimkammer 9 nun aufgrund der geschlossenen Ventile versperrt ist, drückt das Reinigungsfluid durch das Ventil 8 und die Leitung 11 zur Leimaustrittsöffnung und tritt dort aus, wobei es den in diesen Teilen befindlichen Leim herausdrückt. Der Weg in Richtung der Leimkammer 9, der für das Reinigungsfluid versperrt ist, wird dabei als "hydraulisch geschlossen" bezeichnet.

Die Figur 5 zeigt nun Einzelheiten einer bevorzugten Ausführungsform des Rückschlagventils. In dem Ventilgehäuse 24 befindet sich eine Pfanne 25, die mit einer nicht sichtbaren Öffnung versehen ist, über die das Fluid von der Fluidkammer 13 in das Gehäuse einströmen kann. Dabei wird die Kugel 26 angehoben. Gelangt nun eine Flüssigkeit in Richtung der Fluidkammer 13 strömend in das Ventilgehäuse 24, so wird die Kugel 26 in die Pfanne 25 gedrückt, so dass diese die Öffnung verschließt und die Flüssigkeit nicht in die Fluidkammer 13 gelangen kann. Ist der Druckunterschied zwischen der Flüssigkeit und dem Fluid in der Fluidkammer vergleichsweise gering, so kann es passieren, dass die Öffnung in der Pfanne 25 durch die Kugel nicht ausreichend und/oder nicht schnell genug verschlossen wird. Um das Verschließen insbesondere schneller erfolgen zu lassen, wirkt auf die Kugel eine Federkraft, welche in Richtung der Pfanne 25 gerichtet ist. Diese Federkraft kann durch ein beliebiges Federelement aufgebracht werden. Im gezeigten Ausführungsbeispiel ist dies eine einfache Feder 27, die sich auf ihrer der Kugel abgewandten Seite an geeigneten Abstützelementen 28 abstützen kann.

**Bezugszeichenliste**

| | |
|---|---|
| 1 | Vorrichtung zum Auftragen von Leim |
| 2 | Bahn |
| 3 | Gegendruckzylinder |
| 4 | Düseneinheit |
| 5 | Düsenplatte |
| 6 | Leimaustrittsöffnung |
| 7 | Düsenkopf |
| 7a, b, c | Teile des Düsenkopfes |
| 8 | Leimventile |
| 9 | Leimkanäle |
| 10 | Leimleitung |
| 11 | Leimzuführleitung |
| 12 | Fluidleitung |
| 13 | Fluidkammer |
| 14 | Mündung |
| 15 | Leimventil |
| 16 | Auffangwanne |
| 17 | |
| 18 | |
| 19 | |
| 20 | Zulaufleitung |
| 21 | Ventil |
| 22 | Zulaufleitung |
| 23 | Ventil |
| 24 | Ventilgehäuse |
| 25 | Pfanne |
| 26 | Kugel |
| 27 | Feder |
| 28 | Abstützelement |

## Patentansprüche

1. Vorrichtung zum Auftragen von Leim auf Bereiche von Papier- oder Kunststoffbahnen oder Papier- oder Kunststoffbahnabschnitten zur Herstellung von Säcken, vorzugsweise von Papiersäcken, umfassend:
- eine Düseneinheit mit mehreren Leimaustrittsöffnungen und Leimzuführleitungen, sowie mit Leimventilen, über welche die Leimzuführleitung selektiv mit Leim versorgbar sind,
- eine Leimkammer, mit welcher Leim bereitstellbar ist,
- weitere Leimleitungen, mit welchen Leim aus der Leimkammer an die Leimventile heranführbar ist,
- einen Anschluss für ein Reinigungsfluid, über den zumindest Leimzuführleitungen mit dem Reinigungsfluid beaufschlagbar sind,
eine von der Leimkammer unabhängige Fluidkammer vorgesehen ist, mit welcher das Reinigungsfluid zuführbar ist
**dadurch gekennzeichnet, dass**
jeder Fluidleitung ein Rückschlagventil zugeordnet ist.

2. Vorrichtung nach Anspruch 1,
**dadurch gekennzeichnet, dass**
Fluidleitungen vorgesehen sind, welche in Leimleitungen oder in Leimzuführleitungen münden.

3. Vorrichtung nach einem der vorstehenden Ansprüche,
**dadurch gekennzeichnet, dass**
jedem Leimventil zumindest eine Fluidleitung zugeordnet ist, wobei die Fluidleitung in der das Ventil mit Leim versorgenden Leimleitung mündet.

4. Vorrichtung nach einem der Ansprüche 1 bis 2,
**dadurch gekennzeichnet, dass**
jedem Leimventil zumindest eine Fluidleitung zugeordnet ist, wobei die Fluidleitung in der Leimzuführleitung mündet.

5. Vorrichtung nach einem der vorstehenden Ansprüche,
**dadurch gekennzeichnet, dass**
in dem Rückschlagventil die Schließfunktion mit einer Feder unterstützt wird.

6. Verfahren zum Reinigen einer Vorrichtung zum Auftragen von Leim auf Bereiche von Papier- oder Kunststoffbahnen oder Papier- oder Kunststoffbahnabschnitten zur Herstellung von Säcken, vorzugsweise von Papiersäcken, wobei das Verfahren die folgenden Schritte umfasst:
- Bereitstellen einer Düsenplatte mit mehreren Leimaustrittsöffnungen und Leimzuführleitungen,
- Bereitstellen eines Düsenkopfes, an weichem die Düsenplatte befestigt ist und an welchem Leimventile angeordnet sind, über welche die Leimzuführleitungen selektiv mit Leim versorgt werden,
- Bereitstellen einer Leimkammer, über welche die Leimventile mit Leim versorgt werden,
- Bereitstellen weiterer Leimleitungen, mit welchen Leim aus der Leimkammer an die Leimventile herangeführt wird,
- wobei zumindest Leimzuführleitungen und Leimleitungen mit einem Reinigungsfluid beaufschlagt werden, welches über einen Anschluss für den Reinigungsfluld zugeführt wird,
das Reinigungsfluid einer von der Leimkammer unabhängigen Fluidkammer zugeführt wird
**dadurch gekennzeichnet, dass**
jeder Fluidleitung ein Rückschlagventil zugeordnet ist, durch welches das Reinigungsfluid geführt wird.

7. Verfahren nach dem vorstehenden Anspruch,
**dadurch gekennzeichnet, dass**
die Leimkammer gegen Zufluss von Reinigungsfluid hydraulisch geschlossen wird.

8. Verfahren nach einem der beiden vorstehenden Ansprüche,
**dadurch gekennzeichnet, dass**
einzelne Ventile, die gereinigt werden sollen, geöffnet werden.

9. Verfahren nach einem der drei vorstehenden Ansprüche.
**dadurch gekennzeichnet, dass**
die Vorrichtung zum Auftragen von Leim vor dem Reinigen aus einer Betriebsposition, in der Leim auf Bereiche von Papier- oder Kunststoffbahnen oder Papier- oder Kunststoffbahnabschnitten zur Herstellung von Papiersäcken aufgetragen wird, in eine Reinigungsposition bewegt wird.

10. Verfahren nach einem der vier vorstehenden Ansprüche,
**dadurch gekennzeichnet, dass**
das Reinigungsfluid mit einem Druck von mehr als 10 bar, vorzugsweise mehr als 20 bar beaufschlagt wird.

## Claims

1. Device for applying glue to regions of paper or plastics webs or paper or plastics web sections in order to produce bags, preferably paper bags, comprising:
- a nozzle unit having a plurality of glue outlet openings and glue feed lines, and having glue valves via which the glue feed lines are selectively suppliable with glue,
- a glue chamber by way of which glue is able to be made available,
- further glue lines by way of which glue is able to be guided from the glue chamber to the glue valves,
- a port for a cleaning fluid, via which the cleaning fluid is able to be supplied to at least glue feed lines,
provision is made of a fluid chamber independent of the glue chamber, the cleaning fluid being able to be fed by way of said fluid chamber,
**characterized in that**
each fluid line is assigned a non-return valve.

2. Device according to Claim 1,
**characterized in that**
provision is made of fluid lines which lead into glue lines or into glue feed lines.

3. Device according to either of the preceding claims,
**characterized in that**
each glue valve is assigned at least one fluid line, wherein the fluid line leads into the glue line that supplies the valve with glue.

4. Device according to either of Claims 1 and 2,
**characterized in that**
each glue valve is assigned at least one fluid line, wherein the fluid line leads into the glue feed line.

5. Device according to one of the preceding claims,
**characterized in that**
in the non-return valve, the closing function is supported by a spring.

6. Method for cleaning a device for applying glue to regions of paper or plastics webs or paper or plastics web sections in order to produce bags, preferably paper bags, wherein the method comprises the following steps of:
- providing a nozzle plate having a plurality of glue outlet openings and glue feed lines,
- providing a nozzle head to which the nozzle plate is fastened and on which there are arranged glue valves via which the glue feed lines are selectively supplied with glue,
- providing a glue chamber via which the glue valves are supplied with glue,
- providing further glue lines by way of which glue is guided from the glue chamber to the glue valves,
- wherein a cleaning fluid is applied to at least glue feed lines and glue lines, said cleaning fluid being fed via a port for the cleaning fluid,
the cleaning fluid is fed to a fluid chamber independent of the glue chamber,
**characterized in that**
each fluid line is assigned a non-return valve through which the cleaning fluid is passed.

7. Method according to the preceding claim,
**characterized in that**
the glue chamber is hydraulically closed against the inflow of cleaning fluid.

8. Method according to either of the two preceding claims,
**characterized in that**
individual valves which are intended to be cleaned are opened.

9. Method according to one of the three preceding claims,
**characterized in that,**
before being cleaned, the device for applying glue is moved from an operating position, in which glue is applied to regions of paper or plastics webs or paper or plastics web sections in order to produce paper bags, and into a cleaning position.

10. Method according to one of the four preceding claims,
**characterized in that**
the cleaning fluid is pressurized at a pressure of more than 10 bar, preferably more than 20 bar.

## Revendications

1. Dispositif d'application de colle sur des régions de bandes de papier ou de plastique ou de sections de bandes de papier ou de plastique pour fabriquer des sacs, de préférence des sacs en papier, comprenant :
- une unité de buse comprenant plusieurs ouvertures de sortie de colle et plusieurs conduites d'alimentation de colle, ainsi que des soupapes de colle, par le biais desquelles les conduites d'alimentation de colle peuvent être alimentées de manière sélective avec de la colle,
- une chambre à colle avec laquelle de la colle peut être fournie,
- des conduites de colle supplémentaires, avec lesquelles de la colle peut être guidée hors de la chambre à colle jusqu'aux soupapes de colle,
- un raccord pour un fluide de nettoyage, par le biais duquel au moins certaines conduites d'alimentation de colle peuvent être sollicitées avec le fluide de nettoyage,
une chambre de fluide indépendante de la chambre à colle étant prévue, avec laquelle le fluide de nettoyage peut être alimenté,
**caractérisé en ce**
**qu'**un clapet antiretour est associé à chaque conduite de fluide.

2. Dispositif selon à revendication 1,
**caractérisé en ce que**
des conduites de fluide sont prévues, lesquelles débouchent dans des conduites de colle ou dans des conduites d'alimentation de colle.

3. Dispositif selon l'une quelconque des revendications précédentes,
**caractérisé en ce**
**qu'**au moins une conduite de fluide est associée à chaque conduite de colle, la conduite de fluide débouchant dans la conduite de colle alimentant la soupape avec de la colle.

4. Dispositif selon l'une quelconque des revendications 1 à 2,
**caractérisé en ce**
**qu'** au moins une conduite de fluide est associée à chaque conduite de colle, la conduite de fluide débouchant dans la conduite d'alimentation de colle.

5. Dispositif selon l'une quelconque des revendications précédentes,
**caractérisé en ce que**
la fonction de fermeture dans le clapet antiretour est assistée au moyen d'un ressort.

6. Procédé pour nettoyer un dispositif d'application de colle sur des régions de bandes de papier ou de plastique ou de sections de bandes de papier ou de plastique pour fabriquer des sacs, de préférence des sacs en papier, le procédé comprenant les étapes suivantes :
- fourniture d'une plaque de buse comprenant plusieurs ouvertures de sortie de colle et plusieurs conduites d'alimentation de colle,
- fourniture d'une tête de buse au niveau de laquelle est fixée la plaque de buse et au niveau de laquelle sont disposées des soupapes de colle, par le biais desquelles les conduites d'alimentation de colle peuvent être alimentées de manière sélective avec de la colle,
- fourniture d'une chambre à colle par le biais de laquelle les soupapes de colle sont alimentées avec de la colle,
- fourniture de conduites de colle supplémentaires avec lesquelles de la colle est guidée hors de la chambre à colle jusqu'aux soupapes de colle,
- au moins certaines conduites d'alimentation de colle et conduites de colle étant sollicitées avec un fluide de nettoyage qui est acheminé par le biais d'un raccord pour le fluide de nettoyage,
le fluide de nettoyage étant acheminé à une chambre de fluide indépendante de la chambre à colle,
**caractérisé en ce**
**qu'**un clapet antiretour est associé à chaque conduite de fluide, à travers lequel le fluide de nettoyage est guidé.

7. Procédé selon la revendication précédente,
**caractérisé en ce que**
la chambre à colle est fermée hydrauliquement pour empêcher l'afflux de fluide de nettoyage.

8. Procédé selon l'une quelconque des deux revendications précédentes,
**caractérisé en ce que**
des soupapes individuelles qui doivent être nettoyées sont ouvertes.

9. Procédé selon l'une quelconque des trois revendications précédentes,
**caractérisé en ce que**
le dispositif d'application de colle, avant le nettoyage, est déplacé depuis une position de fonctionnement dans laquelle de la colle est appliquée sur des régions de bandes de papier ou de plastique ou des sections de bandes de papier ou de plastique pour fabriquer des sacs en papier, dans une position de nettoyage.

10. Procédé selon l'une quelconque des quatre revendications précédentes,
**caractérisé en ce que**
le fluide de nettoyage est sollicité avec une pression supérieure à 10 bar, de préférence supérieure à 20 bar.
